# EUROPÄISCHE PATENTANMELDUNG

(11) **EP 0 556 652 A2**
(43) Veröffentlichungstag der Anmeldung: **25.08.1993**
(21) Anmeldenummer: 93101726.3
(22) Anmeldetag: 04.02.1993
(51) Int. Cl.: H01H 9/54, H01H 73/00

(54) **Elektromechanische Schutzeinrichtung**

(30) Priorität: 17.02.1992 DE 4204729
(71) Anmelder: SIEMENS AKTIENGESELLSCHAFT, D-80333 München (DE)
(72) Erfinder: Pohl, Fritz, W-8551 Hemhofen (DE); Jaehner, Wilfried, W-8500 Nürnberg (DE)

(57) **Zusammenfassung**

Zum Schalten eines Verbrauchers (2) ist ein Hybridschalter vorgesehen, der einen ersten Halbleiterschalter (4) mit einem Kommutierungsschalter (7) enthält. Erfindungsgemäß ist dem Kommutierungsschalter (7), welcher mindestens den ersten Halbleiterschalter (4) überbrückt, ein Magnetantrieb (10) mit einer vom Kurzschlußstrom durchflossenen ersten Magnetspule (11) einem zweiten Halbleiterschalter (5) zugeordnet, der in Reihe mit einer zweiten Magnetspule (12) der Reihenschaltung der ersten Magnetspule (11) mit dem Verbraucher (2) parallelgeschaltet ist.

## Beschreibung

Die Erfindung bezieht sich auf eine elektromechanische Schutzeinrichtung für einen Halbleiterschalter, dem ein Kommutierungsschalter zugeordnet ist.

Kombinationen aus Halbleiterschaltern und mechanischen Schaltern bezeichnet man als Hybridschalter. Der mechanische Schalter trägt im Einschaltzustand den Dauerstrom, während der Halbleiterschalter ein lichtbogenfreies Ein- und Ausschalten des Stromzweiges ermöglicht. Da Halbleiterschalter nicht kurzschlußfest sind, benötigen sie besondere Schutzeinrichtungen gegen zu hohe Strombelastung.

Eine bekannte Ausführungsform einer Schalteinrichtung für einen Verbraucher enthält eine Reihenschaltung eines mechanischen Schalters mit einem Halbleiterschalter, der das lichtbogenfreie Ein- und Ausschalten des Verbrauchers im Nennbetrieb übernimmt. Dem Halbleiterschalter ist ein Kommutierungskontakt parallelgeschaltet, der mit einem Antrieb versehen ist. Im Kurzschlußfall wird der mechanische Schalter durch seinen n-Auslöser ausgelöst. Der Schaltlichtbogen kommutiert von der Kontaktstelle auf eine Laufschiene und wird schließlich in einer Löschkammer durch Löschbleche aufgetrennt und abgeschaltet. Durch die Kommutierung des Lichtbogens von der Kontaktstelle auf die Laufschiene wird der Halbleiterstromzweig zum Festkontakt des mechanischen Schalters stromlosgeschaltet und die I²t-Wärmebelastung des Halbleiters erreicht nur etwa 1/10 bis 1/20 des Durchlaß-I²t-Wertes. Durch Lichtbogenrückzündungen zwischen Laufschiene und Festkontakt kann der Halbleiterschalter jedoch Stromänderungen mit steilem Anstieg ausgesetzt sein (US-Patent 4 725 911).

Der Erfindung liegt nun die Aufgabe zugrunde, diese bekannte Ausführungsform einer elektromechanischen Schutzeinrichtung für den Halbleiterschalter zu verbessern und weiter auszugestalten, insbesondere soll der Kommutierungsschalter zugleich im Nennbetrieb den Strom führen und im Kurzschlußfall den Halbleiterschalter schnell entlasten.

Diese Aufgabe wird erfindungsgemäß gelöst mit den kennzeichnenden Merkmalen des Anspruchs 1. Der Kommutierungsschalter wird im Nennbetrieb von der zweiten Magnetspule des Magnetantriebs nach dem ersten Halbleiterschalter eingeschaltet und vor dem ersten Halbleiterschalter ausgeschaltet, so daß der erste Halbleiterschalter im Nennbetrieb des Verbrauchers die Schaltfunktion übernimmt, jedoch vom Nennstrom entlastet ist. Im Nennbetrieb wird somit durch den eingeschalteten Kommutierungsschalter eine elektrische Verlustleistung des ersten Halbleiterschalters weitgehend vermieden. Die zweite Magnetspule wird mit einem Steuerstrom zum betriebsmäßigen Ein- und Ausschalten des ersten Halbleiterschalters erregt. Beide Magnetspulen arbeiten im gleichen Magnetauslöser und werden von der gleichen Phase versorgt, so daß keine gegenläufigen Magnetisierungen auftreten können.

Wird der erste Halbleiterschalter auf einen Kurzschluß eingeschaltet, so wird der Kommutierungsschalter durch die vom Kurzschlußstrom durchflossene erste Magnetspule unverzögert eingeschaltet, vorzugsweise innerhalb 1 ms, und der erste Halbleiterschalter sofort entlastet.

In einer Ausführungsform der Stromversorgung des Verbrauchers mit einem vorgeschalteten Leistungsschalter, der den Kurzschlußschutz übernimmt, kann mit dem Halbleiterschalter auch ein thermischer Auslöser in Reihe geschaltet sein, der mit einer Steuereinrichtung für die beiden Halbleiterschalter in Wirkverbindung steht und im falle eines Überstromes diesem ein Auslösesignal erteilt.

Mit dem Einschalten des Kommutierungsschalters im Nennbetrieb wird auch die erste Magnetspule entlastet.

Zur weiteren Erläuterung der Erfindung wird auf die Zeichnung Bezug genommen, in deren Figur 1 ein Ausführungsbeispiel einer elektromechanischen Schutzeinrichtung gemäß der Erfindung schematisch veranschaulicht ist. Die Figuren 2 und 3 zeigen jeweils eine weitere Ausführungsform dieser Einrichtung. In Figur 4 ist eine Ausführungsform der Schutzeinrichtung als Hybridschalter im Schnitt dargestellt. In Figur 5 ist diese Einrichtung in einer Draufsicht veranschaulicht.

In der Ausführungsform einer elektromechanischen Schutzeinrichtung gemäß Figur 1 ist ein Verbraucher 2 über einen Halbleiterschalter 4, beispielsweise zwei antiparallele Thyristoren, dem ein Kommutierungsschalter 7 mit einer Parallelschaltung eines unverzögerten Schalterkontaktes 8 und eines verzögerten Schaltkontaktes 9 zugeordnet ist, sowie einen Leistungsschalter 6 an eine Stromversorgungsleitung angeschlossen, die in der Figur mit L und N bezeichnet ist. Der Halbleiterschalter 4 wird vom Kommutierungsschalter 7 überbrückt. Dem Kommutierungsschalter 7 ist ein Magnetantrieb 10 mit zwei Magnetspulen 11 und 12 zugeordnet, von denen die erste Magnetspule 11 in Reihe mit dem ersten Halbleiterschalter 4 angeordnet ist. Die zweite Magnetspule 12 ist in Reihe mit einem zweiten Halbleiterschalter 5 der Reihenschaltung aus der Magnetspule 11 und dem Verbraucher 2 parallelgeschaltet. Für die Halbleiterschalter 4 und 5 ist eine Steuerspannungsquelle 14 und ein Steuerkontakt 16 vorgesehen, der von einem Steuersatz 18 betätigt werden kann. Der Kommutierungsschalter 7 wird von der zweiten Magnetspule 12 des Magnetantriebs 10 so betätigt, daß er im Nennbetrieb des Verbrauchers 2 zeitlich nach dem Halbleiterschalter 4 eingeschaltet und zeitlich vor dem Halbleiterschalter 4 ausgeschaltet wird.

Der Halbleiterschalter 4 kann deshalb vorzugsweise mit einer Ausschaltverzögerung 20 versehen sein, die in bekannter Weise aufgebaut sein kann und beispielsweise eine Diode 21 und eine Reihenschaltung von Widerständen 22 und 23 sowie eine Kapazität 24 enthalten kann. Das RC-Glied aus dem Widerstand 22 und der Kapazität 24 bestimmt die Ausschaltverzögerung des Halbleiterschalters 4.

Zum Einschalten des Verbrauchers 2 wird vom Steuersatz 18 über den Steuerschalter 16 ein Einschaltsignal an die beiden Halbleiterschalter 4 und 5 gegeben, das die Halbleiterschalter 4 und 5 unverzögert einschaltet. Die Magnetspule 12 erhält über die Halbleiterschalter 4 und 5 einen Steuerstrom, der den Magnetantrieb 10 betätigt und den Kommutierungsschalter 7 einschaltet. Ein Ausschaltsignal erreicht den Halbleiterschalter 5 unverzögert und schaltet mit der Magnetspule 12 den Kommutierungsschalter 7 aus. Mit der vorbestimmten Zeitverzögerung wird im Nennbetrieb des Verbrauchers 2 auch der Halbleiterschalter 4 und damit der Verbraucher 2 ausgeschaltet. Während das Einschalten des Kommutierungsschalters 7 durch seine Ansprechzeit zwangsläufig unmittelbar nach dem Einschalten der Halbleiterschalter 4 und 5 erfolgt, wird das Ausschalten des Halbleiterschalters 4 durch die Ausschaltverzögerung 20 soweit verzögert, daß der Kommutierungsschalter 7 lichtbogenfrei öffnen kann.

Diese elektromechanische Schutzeinrichtung für den Halbleiterschalter 4 ist zum ferngesteuerten, verhältnismäßig häufigen Schalten des Verbrauchers 2 vorgesehen, wobei die elektrischen Verluste des Halbleiterschalters 4 während der Schaltvorgänge klein sind und ein Kühlkörper nicht benötigt wird. Zur Reduzierung der Zahl der Leiteranschlüsse kann der Nulleiteranschluß zwischen der Magnetspule 12 und der N-Schiene durch einen Steueranschluß zugeführt und intern verbunden werden. Der Leitungsschutz wird in dieser Ausführungsform von dem vorgeordneten Leistungsschalter 6 übernommen, der dann vorzugsweise ein Leitungsschutzschalter sein kann.

Der Kommutierungsschalter 7 bleibt im eingeschalteten Zustand, solange der Verbraucher 2 eingeschaltet bleiben soll. Tritt ein Kurzschluß ein, während der Kommutierungsschalter 7 geschlossen ist, so fließt der Kurzschlußstrom über den Leistungsschalter 6 und den Schaltkontakt 8. Die zum Schaltkontakt parallelgeschalteten elektrischen Bauteile, insbesondere der Halbleiterschalter 4, werden somit nicht vom Kurzschlußstrom belastet. Da beim Einschaltvorgang die zweite Magnetspule 12 den Schaltkontakt 8 erst nach einer vorbestimmten Verzögerung, beispielsweise erst nach einigen Millisekunden, einschaltet, benötigt man zum Kurzschlußschutz des Halbleiterschalters 4 beim Draufschalten auf einen Kurzschluß die Betätigung des Kommutierungsschalters 7 durch die erste Magnetspule 11 innerhalb kurzer Zeit, die im allgemeinen 1 ms nicht wesentlich überschreitet und vorzugsweise zwischen 0,5 ms und 1 ms liegt. Die beiden Magnetspulen 11 und 12 erzeugen ein gleichgerichtetes Magnetfeld und stören sich deshalb im gleichzeitigen Betrieb nicht. Im geschlossenen Zustand des Schaltkontaktes 8 ist somit der Halbleiterschalter 4 bereits gegen Kurzschlußfolgen geschützt. Beim Einschalten auf einen Kurzschluß erfolgt der Schutz durch das sehr schnelle Einschalten des Schaltkontaktes 8 mittels der ersten Magnetspule 11. Der Kommutierungsschalter 7 erhält durch den Magnetantrieb 10 mit den Magnetspulen 11 und 12 eine so starke Kontaktkraft, daß er den Kurzschlußstrom führen kann, ohne durch Stromkräfte zu öffnen.

Unter Umständen kann es zweckmäßig sein, daß gemäß Figur 2 der Kommutierungsschalter 7 die Reihenschaltung des Halbleiterschalters 4 mit der Magnetspule 11 überbrückt. Im Kurzschlußfall schaltet somit die Magnetspule 11 den Schalter 4 und sich selbst aus.

In einer Ausführungsform der Einrichtung gemäß Figur 3 mit vorzugsweise noch mehreren Abzweigen 26 ist als vorgeordneter Schalter 6 ein Leistungsschalter vorgesehen, der den Kurzschlußschutz des Verbrauchers 2 übernimmt. In dieser Ausführungsform kann in Reihe mit dem Verbraucher 2, beispielsweise zwischen dem Verbraucher 2 und dem Halbleiterschalter 4, ein Auslöser, insbesondere ein thermischer Auslöser 28, angeordnet sein, der im Falle eines Überstromes auf den Steuerschalter 16 einwirkt und die Halbleiterschalter 4 und 5 und damit auch den Kommutierungsschalter 7 betätigt.

In der bevorzugten Ausführungsform eines Magnetantriebs 10 mit seinen beiden Magnetspulen 11 und 12 und dem Kommutierungsschalter 7 als Hybridschalter gemäß Figur 4 ist ein Magnetkern 30 von der ersten Magnetspule 11 und der zweiten Magnetspule 12 konzentrisch umgeben. Der Magnetkern 30 ist mit einem Stößel 32 aus Isoliermaterial fest verbunden. Auf diesem Stößel 32 ist ein Anker 34 in Achsrichtung beweglich gelagert, der den gemeinsamen beweglichen Teil des Kommutierungsschalters 7 mit seinen beiden Schaltkontakten 8 und 9 bildet. Ein beweglicher Kontaktkranz 36 und ein fester Kontaktring 37 bilden den Schaltkontakt 8, während der Anker 34 als beweglicher Kontakt mit dem festen Magnetkern 30 den verzögerten Schaltkontakt 9 bildet. Der Schaltkontakt 8 arbeitet mit einem kleineren Kontaktstand, beispielsweise S₁ = 2 mm, als der Schaltkontakt 9, beispielsweise S₂ = 3 mm, als vorlaufender Kontakt, so daß der verzögerte Schaltkontakt 9 in jedem Fall lichtbogenfrei schließt und öffnet. Der Anker 34 ist in einer Isolierhülse 38 in Achsrichtung beweglich angeordnet. Diese Isolierhülse 38 dient als Führungskörper für den Anker 34 und somit für den Schaltkontakt 9 und isoliert das Joch 40 des Magnetantriebs 10 gegenüber dem Anker 34. Zur Erhöhung des magnetischen Flusses im Magnetantrieb 10 kann die Isolierhülse 38 insbesondere wenigstens teilweise aus ferritischem Material bestehen. Das untere Ende der Magnetspule 11, die für den Kurzschlußstrom ausgelegt ist, kann beispielsweise mit dem Joch 40 elektrisch leitend verbunden sein. An dieses Ende wird auch ein als Verbraucher 2 vorgesehener Motor angeschlossen. Das obere Ende der Spule 11 ist mit den beiden Halbleiterschaltern 4 und 5 verbunden. Die für den Nennbetrieb vorgesehene zweite Magnetspule 12 ist zwischen dem Halbleiterschalter 5 und dem neutralen Pol N der Stromversorgung angeschlossen. Mit der nicht näher bezeichneten Anschlußklemme des Kommutierungsschalters 7 sind der Leistungsschalter 6, beispielsweise ein Leitungsschutzschalter, und auch der erste Halbleiterschalter 4 verbunden.

Der Magnetkern 30 kann in seiner dem Schaltkontakt 9 zugewandten Polfläche mit einem in der Figur nicht dargestellten Kurzschlußring versehen sein, der einen Teil der Polflache, vorzugsweise etwa 50 % der Polfläche, umschließt. Der magnetische Hauptfluß zwischen dem Anker 34 und dem Magnetkern 30 induziert im Kurzschlußring einen elektrischen Strom. Dieser erzeugt in den Polflächen des Ankers 34 und Magnetkerns 30 zwei magnetische Teilflüsse mit entgegengesetztem Vorzeichen. Der magnetische Gesamtfluß ergibt sich aus der Überlagerung des magnetischen Hauptflusses mit den magnetischen Teilflüssen. Die zum Gesamtfluß gehörende Induktionsverteilung über den Luftspaltquerschnitt zeichnet sich dadurch aus, daß die Induktion bei eingeschalteten Spulen 11 oder 12 (50 Hz) zu keinem Zeitpunkt im gesamten Luftspalt zu Null wird und daher auch die Magnetkraft immer größer als Null bleibt. Dadurch werden Kontaktunsicherheiten an den Kontakteinrichtungen vermieden.

In der Draufsicht gemäß Figur 5 ist eine Ausführungsform der Kontakte 36 des Kommutierungsschalters 7 als Kontaktkranz dargestellt, der oberhalb des Joches 40 mit dem Anker 34 beweglich angeordnet ist. Der Anschlußleiter 42 ist mit dem Leistungsschalter 6 und dem Halbleiterschalter 4 verbunden.

Abweichend von der Ausführungsform gemäß Figur 3 kann im Falle eines Kurzschlusses am Verbraucher 2 eine in der Figur nicht dargestellte Einrichtung angesteuert werden, welche die Signalleitung des Magnetauslösers 10 unterbricht und eine Wiedereinschaltsperre betätigt.

Für eine dreipolige Schutzeinrichtung können die Ausführungsformen gemäß den Ausführungsbeispielen der Figuren 1 bis 4 auch in einem dreipoligen Gerät mit drei Netzanschlüssen L1, L2, L3 und einem Anschluß des Nulleiters N, bzw. in einem vierpoligen Gerät mit Netzanschlüssen L1, L2, L3 und N, integriert sein. Die Steuersignale des Steuerkontakts 16 wirken dann auf alle drei Phasen und die Ein- oder Ausschaltungen erfolgen immer dreipolig bzw. vierpolig.

## Patentansprüche

1. Elektromechanische Schutzeinrichtung für einen Hybridschalter, der einen ersten Halbleiterschalter mit einem Kommutierungsschalter enthält, **dadurch gekennzeichnet,** daß dem Kommutierungsschalter (7), welcher den ersten Halbleiterschalter (4) überbrückt, ein Magnetantrieb (10) zugeordnet ist, der eine vom Kurzschlußstrom durchflossene erste Magnetspule (11) und einen zweiten Halbleiterschalter (5) enthält, der in Reihe mit einer zweiten Magnetspule (12) der Reihenschaltung der ersten Magnetspule (11) mit dem Verbraucher (2) parallelgeschaltet ist (Figur 1).

2. Elektromechanische Schutzeinrichtung nach Anspruch 1, **dadurch gekennzeichnet,** daß der erste Halbleiterschalter (4) mit einer Ausschaltverzögerung (20) versehen ist (Figur 1).

3. Schutzeinrichtung nach Anspruch 1, **dadurch gekennzeichnet,** daß der Kommutierungsschalter (7) eine Parallelschaltung eines unverzögerten Schaltkontaktes (8) und eines verzögerten Schaltkontaktes (9) enthält (Figur 2).

4. Schutzeinrichtung nach Anspruch 1, **dadurch gekennzeichnet,** daß ein den Kommutierungsschalter (7) enthaltender Brückenstrompfad die Reihenschaltung des ersten Halbleiterschalters (4) mit der ersten Magnetspule (11) überbrückt (Figur 2).

5. Schutzeinrichtung nach Anspruch 4, **dadurch gekennzeichnet,** daß der Steuerkreis des ersten Halbleiterschalters (4) einen Steuerkontakt (16) enthält, der in Wirkverbindung steht mit einem thermischen Auslöser (28), der mit dem Verbraucher (2) in Reihe geschaltet ist (Figur 3).

6. Schutzeinrichtung nach einem der Ansprüche 1 bis 5, **dadurch gekennzeichnet,** daß der Magnetantrieb (10) einen Magnetkern (30) enthält, der von einem Joch (40) umgeben ist, und daß zwischen dem Magnetkern (30) und dem Joch (40) eine Isolierhülse (38) angeordnet ist, die als Führungskörper für den Anker (34) vorgesehen ist.

7. Schutzeinrichtung nach Anspruch 6, **dadurch gekennzeichnet,** daß die Isolierhülse (38) wenigstens teilweise aus ferritischem Material besteht und den Luftspalt eines der Schaltkontakte (9) überbrückt.

8. Schutzeinrichtung nach einem der Ansprüche 1 bis 7, **gekennzeichnet** durch eine mehrpolige Ausführung.
